# EUROPÄISCHE PATENTSCHRIFT

(11) **EP 0 876 570 B1**
(45) Veröffentlichungstag und Bekanntmachung des Hinweises auf die Patenterteilung: **03.07.2002**
(21) Anmeldenummer: 97900010.6
(22) Anmeldetag: 07.01.1997
(51) Int. Cl.: F23D 14/58, F23D 14/60

(54) **BRENNEROBERFLÄCHE**
BURNER SURFACE
SURFACE DE BRULEUR

(30) Priorität: 26.01.1996 CH 20396
(43) Veröffentlichungstag der Anmeldung: 11.11.1998
(73) Patentinhaber: YGNIS HOLDING S.A., 1701 Fribourg (CH)
(72) Erfinder: DREHER, Horst, CH-5632 Buttwil (CH)
(74) Vertreter: Troesch Scheidegger Werner AG
(86) Internationale Anmeldenummer: CH9700004
(87) Internationale Veröffentlichungsnummer: WO9727428

(56) Entgegenhaltungen:
- WO-A-86/06150
- WO-A-95/23315
- US-A- 3 061 001
- US-A- 3 936 003

## Beschreibung

Die vorliegende Erfindung betrifft ein Verfahren zum Reduzieren der Stickoxyde beim Verbrennen von gasförmigem oder gasflüssigen Brennstoffen einen Brenner zur Durchführung des Verfahrens.

Bei Neuentwicklungen von Feuerungsanlagen, insbesondere von Feuerungsanlagen von gasförmigen Brennstoffen bzw. Gas/Flüssigbrennstoff-Gemischen sind Kriterien wie Wirtschaftlichkeit, wie optimaler Wirkungsgrad und insbesondere Verringerung der Emissionen von Schadstoffen, wie Stickoxyde, Kohlenmonoxyd und unverbrannte Kohlenwasserstoffe grundsätzlich zu erfüllende Forderungen.

Verwiesen sei insbesondere auf den Artikel "Entwicklung eines schadstoffarmen Vormischbrenners für den Einsatz in Haushaltsgasheizkesseln mit zylindrischen Brennkammern", Gaswärme International, Band 38 (1989), Heft 1, Seiten 28-34, der beiden Autoren H. Berg und Th. Janemann.

Weiter wird eine Vielzahl von technischen Lösungen für die Verringerung der Erzeugung von Stickoxyden vorgeschlagen, indem dem gasförmigen Brennstoff bzw. Brennstoff-Gemisch vor oder während der Verbrennung rezirkulierte Abgase bzw. Rauchgase zugemischt werden, um den Sauerstoffanteil zu verringern. Dadurch wird eine Temperaturreduktion in der bei der Verbrennung erzeugten Flamme erreicht, womit die Bildung von Stickoxyden verringert bzw. nahezu verhindert werden kann. Da insbesondere bei Brennern, wie beispielsweise in der EP-A-218 602 beschrieben, mit unterschiedlicher regulierbarer Brennerleistung auch die zudosierte Menge Abgas bzw. Rauchgas variiert bzw. gesteuert werden muss, stellt dies eine relativ aufwendige Steuerung voraus. Dies ist notwendig, da ansonsten die Flammentemperatur zu tief oder zu hoch ist, je nachdem, mit welcher Bennerleistung der Brenner betrieben wird.

Die US- 3 061 001 beschreibt einen Brenner für gasförmige Brennstoffe mit in der Brenneroberfläche angeordneten Flammenbohrungen, wobei wenigstens ein Teil der Bohrungen in Form gleichseitiger Dreiecke angeordnet ist. Die Aufgabe in der genannten US Patentschrift besteht darin, das Zurückschlagen der Flammen in die Bohrungen zu verhindern, was einerseits dadurch erreicht wird, dass die Bohrungen weitgehendst mit Brennstoffgemisch ausgefüllt sind und andererseits, indem die Brenneroberfläche durch entsprechende konstruktive Massnahmen gekühlt wird. Ein Reduzieren der Schadstoffe in den Abgasen steht nicht zur Diskussion.

In der US-3 936 003 wird eine Brenneroberfläche vorgeschlagen, bei welcher die einzelnen Flammenbohrungen derart voneinander beabstandet angeordnet sind, dass zwischen den Flammen Abgase bzw. Rauchgase von der Flammenwurzel angesogen werden. Dabei wird allerdings vorgeschlagen, heisse Abgase zu rezyklieren, wodurch die Flamme in der Flammenwurzel nicht abgekühlt, sondern eher noch weiter erhitzt wird. Wohl wird damit möglicherweise eine Flammenstabilität erreicht, jedoch wird gleichzeitig der Anteil Stickoxid in den Abgasen weiter erhöht, was unerwünscht ist.

In der WO95/23315 wird ebenfalls vorgeschlagen, die Flammenbohrungen derart zueinander anzuordnen, dass zwischen den Flammen Abgase bzw. Rauchgase zu den Flammenwurzeln zurückgesogen werden. Allerdings wird in dieser Publikation von speziellen Verhältnissen ausgegangen, indem sich die darin vorgeschlagenen Verfahren insbesondere für hochreaktive Verbrennungsgase eignen, wie beispielsweise für Wasserstoff/Methan-Mischungen, enthaltend mehr als 90% Wasserstoff. Derartige Brennstoffgemische liegen aber in der Regel beim Verbrennen von herkömmlichen Brennstoffen in Feuerungsanlagen nicht vor.

Es ist daher eine Aufgabe der vorliegenden Erfindung, ein Verfahren bzw. einen dazu geeigneten Brenner vorzuschlagen, bei welchem auf einfachste Art und Weise die Zudosierung bzw. das zumischen von Abgasen bzw. Rauchgasen erfolgen kann, gegebenenfalls auch bei unterschiedlich eingestellter Brennerleistung.

Erfindungsgemäss wird die gestellte Aufgabe mittels eines Verfahrens gemäss dem Wortlaut nach Anspruch 1 gelöst.

Bekanntlich lässt sich durch geeignete Wahl der Brenneroberfläche die Flammenausbildung in allen Details fundamental bestimmen. Dies betrifft insbesondere die Phänomene Flammenstabilität, Kohlenmonoxyd und Stickoxyd-Emission. Beim Austritt eines Fluidstrahles, wie beispielsweise eines Gas/Luftgemisches aus einer Oeffnung wie einem Rohr oder Loch, kommt es zur Ausbildung eines Freistrahls. Dieser saugt Umgebungsmedium an und mischt sich mit diesem, wie nachfolgend unter bezug auf Figur 1 dargestellt. Bei parallelen Freistrahlen beeinflussen sich diese gegenseitig und es kommt, abhängig von den charakteristischen Grössen des Strahlenbündels, zu einer veränderten Ausprägung der Ansaugung.

Werden nun, wie im Falle von Brennstoffen, diese Fluidstrahlen entzündet, so kommt es zur Ausbildung von parallelen Einzelflammen. Da auch diesen Flammen einzelne Fluidstrahlen zugrunde liegen, wird nun Umgebungsmedium in die Flammen gesaugt. Das ursprünglich reine Brennstoff/Luftgemisch vermischt sich, ab dem Bereich der Flammenwurzel an der Brenneroberfläche, mit dem Umgebungsmedium. Da in der Umgebung der Flammen ausschliesslich Abgas vorhanden ist, kommt es zur Einmischung des weitgehend sauerstoff-freien Mediums (Sauerstoffkonzentration im Abgas nur ca. 1-6%).

Der Grundgedanke der vorliegenden Erfindung besteht also darin, Abgas in das Brennstoff/Luftgemisch aus der Umgebung einzumischen, wodurch sich eine drastische Reduktion der Bildung von Stickoxyden erreichen lässt. Dadurch entfällt die Notwendigkeit, mittels Rohrleitungen, Steuerungsmechanismen und dgl. Abgase aus einer Brennkammer abzusaugen und dem Brennstoffgas- bzw. Gasgemisch zuzuführen, bevor dieses oberhalb der Brenneroberfläche verbrannt wird.

Insbesondere bei Oberflächenbrennern wird eine grössere Anzahl von oben erwähnten ähnlichen, wenigstens nahezu parallelen Einzelflammen erzeugt. Bekanntlich besteht die Brenneroberfläche aus einzelnen Löchern, und erstaunlicherweise konnte nun erfindungsgemäss gefunden werden, dass durch Wahl einer geeigneten Geometrie sowohl in bezug auf die einzelnen Löcher wie auch in bezug zueinander die genaue Einstellung einer Flammenstruktur möglich wird, mittels welcher die Emissionen von Kohlenmonoxyd und Stickoxyden minimiert werden können. Es sind also keinerlei weitere Zusatzaggregate, Rauchgasleitungen usw, notwendig, sondern lediglich durch geeignete Ausgestaltung der Brenneroberfläche wird es möglich, die erfindungsgemässe, oben erwähnte Grundidee umzusetzen. Dabei hat es sich gezeigt, dass bevorzugt ein dreieckförmiges Lochmuster gewählt wird, wobei die Flammenbohrungen vorzugsweise in Form wenigstens nahezu gleichseitiger Dreiecke angeordnet werden. Bevorzugte Ausführungsvarianten des erfindungsgemässen Verfahrens bzw. der Brenneroberfläche sind in den abhängigen Ansprüchen charakterisiert.

Gemäss einer bevorzugten Ausführungsvariante eines erfindungsgemäss ausgebildeten Verfahrens wird ein Brennerrohr in Axialrichtung längsverschieblich betrieben. In diesem Zusammenhang sei erneut auf die EP-A-218 602 verwiesen, in welcher ein Brenner ein Brennerrohr umfasst, das in seiner Längsrichtung verschieblich gelagert ist. Bekanntlich erfordert die Realisierung einer Verbrennung mit niedrigen Emissionen die Optimierung des Verbrennungsprozesses. Für einen stationären Prozess spielt dabei die Zu- und Abfuhr von Stoffen, Energie und Impuls eine grundlegende Rolle. Gleichzeitig sind reaktionskinetische Effekte, wie Flammenstabilität, Schadstoffbildung, etc. zu berücksichtigen. Als Optimierung wird verstanden, ein System durch geeignete Variation von Betriebsparametern und Geometrie in einen gewünschten Zustand zu bringen. Da die Betriebsparameter durch die gestellten Anforderungen weitgehend vorgegeben sind, muss die Geometrie variiert werden. Dies wird bei einem Brenner durch die Ausbildung der Brenneroberfläche in der oben beschriebenen Form erreicht, sowie durch die axiale Längsbewegung desselben, wie bekannt aus der EP-A-218 602. Dabei ist aber zu bedenken, dass der Verbrennungsraum bzw. der Heizkessel nicht variiert wird. Bei einer hohen Leistungsmodulationsbreite, wie z.B. 1:10, führt dies zu einer Brennkammer, welche im Extremfall um eine Grössenordnung überdimensioniert ist. Aus Wärmetauscher-technischer Sicht ist dies sicher ein Vorteil, da die Abgasverluste minimiert werden. Verbrennungstechnisch hingegen führt dies jedoch zu einer Flammengestaltung, welche weit vom Optimum entfernt liegen muss, da die Flamme keinerlei stabilisierende Effekte durch die Brennkammer erfährt.

Insbesondere durch die Ausgestaltung der Brenneroberfläche und der damit sich einstellenden Einmischung von Abgasen führt dies zu Problemen im Bereich der Flammenstabilität mit der Folge von erhöhten Emissionen von Kohlenmonoxyd und unverbrannten Kohlenwasserstoffen. Es ist daher eine weitere Aufgabe der vorliegenden Erfindung, unter Berücksichtigung der erfindungsgemässen Grundidee und der vorgeschlagenen Ausgestaltung der Brenneroberfläche mit dem erwähnten Lochmuster und bei einer hohen Leistungsmodulationsbreite, beispielsweise erzeugt durch axiales Verschieben des Brenners in und aus dem Brennraum, eine Lösung vorzuschlagen, welche auch bei niedriger Brennerleistung die Emissionen von Kohlenmonoxyd und unverbrannten Kohlenwasserstoffen niedrig hält. Es besteht also eine Optimierungsaufgabe bei niedriger Brennleistung eine Lösung zu finden, bei welcher auch die Brennkammer miteinbezogen werden muss.

Erfindungsgemäss wird Diese gestellte Aufgabe wird mittels der besonderen Weiterbildung des Verfahrens gemäss dem Wortlaut nach Anspruch 4 gelöst. Vorgeschlagen wird, dass am Brenner ein zusätzlicher Oberflächenbereich mit dem erfindungsgemäss vorgeschlagenen Lochmuster ausgebildet wird, wobei aber die geometrischen Verhältnisse unterschiedlich gewählt werden. Insbesondere an einem Brennerrohr, welches in axialer Richtung längsverschieblich in und aus einem Brennraum angeordnet ist, wird vorgeschlagen, dass im bzw. am das zylindrische Brennerrohr abschliessenden Zylinderboden, axial und konzentrisch von diesem vorstehend, ein weiteres Brennerrohr mit kleinerem Durchmesser angeordnet ist, auf dessen Oberfläche das erfindungsgemässe Lochmuster angeordnet ist. Weitere bevorzugte Ausführungsvarianten des erfindungsgemässen Verfahrens sind in den abhängigen Ansprüchen 5-9 charakterisiert.

Das erfindungsgemäss vorgeschlagene Verfahren bzw. der zur Durchführung des Verfahrens geeignete Brenner eignen sich insbesondere für Oberflächenbrenner.

Die Erfindung wird nun anschliessend beispielsweise und unter bezug auf die beigefügten Figuren näher erläutert.

Dabei zeigen:
- Fig. 1: schematisch im Schnitt parallele Freistrahlen, wie sie in der Regel bei der Verbrennung von gasförmigen Brennstoffen ausgebildet sind,
- Fig. 2: ein vorgeschlagenes Lochmuster an einer Brenneroberfläche, und
- Fig. 3: im Schnitt eine Ausführungsvariante eines erfindungsgemässen Brennerrohres, umfassend ein Zusatzbrennerrohr für das Betreiben einer sog. Grundlaststufe.

Figur 1 zeigt schematisch zwei parallele Freistrahlen 5, bei welchen es sich beispielsweise um zwei entzündete Fluidstrahlen handeln kann. Diese werden erzeugt, indem ein gasförmiger Brennstoff durch Flammenbohrungen 3 an einer Brenneroberfläche 1 in eine Brennkammer 2 für die Verbrennung eingegeben werden. Insbesondere an der Flammenwurzel 7 werden durch das in die Brennkammer 2 einströmende Gas Umgebungsgase in das Brennstoff-Gasgemisch eingesaugt und mit diesem vermischt. Damit nun die Einmischung der Abgase aus der Umgebung erfindungsgemäss auf optimale Art und Weise erfolgt, wird eine Brenneroberfläche bevorzugt gemäss einem Lochmuster, dargestellt in Fig. 2, ausgebildet.

Figur 2 zeigt eine Brenneroberfläche 1, umfassend eine Vielzahl von Flammenbohrungen bzw. einzelner Löcher 3, welche so angeordnet sind, dass jedes Loch zu jedem seiner direkten Nachbarlöcher einen identischen, vorzugsweise entsprechend einem gleichseitigen Dreieck, oder annähernd gleichen Abstand besitzt. Der Abstand der Löcher wird in Fig. 2 mit "a" bezeichnet, der Durchmesser der Löcher mit "D".

Ausgehend von den Aehnlichkeitsgesetzen der Strömungslehre (II Theorem von Buckingham) lassen sich genau zwei dimensionslose Kennzahlen ableiten, welche für die durch die Einzelstrahlen angesaugte Menge von Umgebungsmedium relevant sind. Es sind dies die Reynold'sche Zahl Π₁, sowie das dimensionslose Verhältnis Π₂ von Abstand a zu Durchmesser D.${\text{I Π}}_{\text{1}} \text{=} \frac{\text{D} \text{*} \text{u}}{\text{ν}}$${\text{II Π}}_{\text{2}} \text{=} \frac{\text{a}}{\text{D}}$

Dabei bedeuten u = Geschwindigkeit des aus der Bohrung ausströmenden Mediums, beispielsweise Gas/Luft, und ν = kinematische Viskosität des Mediums.

Es ist seit langem bekannt, dass durch Rezirkulation von Abgas die Bildung von thermischem Stickoxyd sehr stark reduzierbar ist. Verwiesen sei in diesem Zusammenhang auf die Dissertation von H. Dreher, "Abgasrezirkulation zur Stickoxidminderung - Bestimmung der Rezirkulationsrate in Brenner/Kessel-Kombinationen mittels numerischer Simulation", ETH Zürich, 1994. Bisherige Verfahren verwenden, wie oben erwähnt, dazu entweder Rohrleitungen sowie ein Rauchgasgebläse, um das Abgas aus der Brennkammer oder dem Kamin dem Brenner erneut zuzuführen, oder aber eine Venturidüse, sodass mit dem Luftstrahl des Brenners das Abgas direkt aus der Brennkammer angesaugt wird.

Die vorliegende Erfindung verwendet zur Abgaszirkulation lediglich die optimale Ausgestaltung der Brenneroberfläche (Lochanordnung) wie bereits eingangs erwähnt. Dabei haben sich für die optimale Ausgestaltung der Lochmusteranordnung der Brenneroberfläche eines wenig strahlenden Oberflächenbrenners die folgenden gleichseitigen Dreiecke oder ähnliche Muster mit den folgenden Parametern als vorteilhaft erwiesen:$\text{1,5 ≺ a/D ≺ 6 [-]}$$\text{3 ≺ D ≺ 10 [mm]}$

Bevorzugte Parameterwerte stellen dabei die Werte a/D von 2 bis 4 resp. von 2,2 bis 3,5 dar, währenddem der Wert für den Durchmesser D von der Leistung des Brenners abhängig ist.

In Figur 3 ist im Schnitt ein Brennerrohr 4 dargestellt, umfassend einerseits eine Brenneroberfläche 1 mit dem erfindungsgemäss vorgeschlagenen Lochmuster, sowie mit einer zusätzlichen Anordnung für die Ausgestaltung einer sog. Grundlaststufe. Das erfindungsgemäss ausgebildete Brennerrohr 4 kann in axialer Richtung längsverschieblich (Pfeil) an der Brennkammerwandung 21 in die Brennkammer oder aus der Brennkammer 2 bewegt werden. Je nach Stellung des Brennerrohres 4 ist eine Vielzahl der erfindungsgemäss angeordneten Lochungen 3 in der Brennkammer 2 freigelegt, oder aber verschlossen. Durch die Bewegung des Brennerrohres ist es möglich, die Betriebsparameter bzw. die Leistung des Brenners zu variieren. Gleichzeitig wird aber die Brennkammer bzw. der Heizkessel nicht variiert. Die so erzeugte Leistungsmodulationsbreite führt zu einer Brennkammer, welche im Extremfall um eine Grössenordnung überdimensioniert ist. Insbesondere in demjenigen Fall, wo das Brennerrohr weitgehendst aus der Brennkammer 2 zurückgezogen ist, führt dies zu einer Flammengestaltung, welche weit vom Optimum entfernt liegt, da die Flamme keinerlei stabilisierende Effekte durch die Brennkammer erfährt. Aus diesem Grunde wird nun erfindungsgemäss eine sog. Grundlaststufe vorgeschlagen, welche der Flamme die zu ihrer Stabilisierung nötige "Brennkammer" bereitstellt und so die Optimierung der Verbrennung ermöglicht. Die erfindungsgemäss vorgeschlagene Brennkammer der Flammen im kleinen Leistungsbereich ist frontseitig am Brennerrohr 4 angeordnet und mit dem Bezugszeichen 18 bezeichnet. Diese Brennkammer 18 der Grundlaststufe wird gebildet einerseits durch ein zusätzlich frontseitig am Brennerrohr 4 angeordnetes weiteres Brennerrohr 24, auf dessen Brenneroberfläche 26 wiederum Flammenbohrungen bzw. Lochungen 28 gemäss dem vorgeschlagenen erfindungsgemässen Lochmuster angeordnet sind. Diese Bohrungen 28 weisen dabei vorzugsweise einen kleineren Durchmesser D auf als der Durchmesser der Bohrungen 3 in der Oberfläche 1 des Brennerrohres 4. Frontseitig an diesem weiteren Brennerrohr 24 ist eine untere axiale Begrenzung 25 vorgeschlagen, welche vorteilhafterweise aus einem Material gefertigt ist, welches glüht. Aus demselben Material ist vorzugsweise auch die obere ringförmig ausgebildete Begrenzung 31 gefertigt, welche ringförmig axial um das weitere Brennerrohr 24, die frontseitige Oberfläche des Zylinderbodens des Brennerrohres 4 abdeckend, angeordnet ist. Diese Brennkammer 18 der Flammen im kleinen Leistungsbereich befindet sich also am Brennerrohr 4 und wird mitbewegt. Es ergibt sich also keine Relativbewegung von Brenner und Brennkammer im kleinsten Leistungsbereich. Die Grösse der Grundlaststufe kann sich von ca. 5-30% der Volllast erstrecken, vorzugsweise 5-10%. Die Ausbildung der Brenneroberfläche des weiteren Brennerrohres 24 bzw. der sog. Grundlaststufe erfolgt mittels desselben oben beschriebenen Musters, das auch für die Hauptbrenneroberfläche 1 verwendet wird. Die Parameterwahl des Musters a/D, D kann für Grundlast und Hauptbrenner-Oberfläche unterschiedlich erfolgen. Dadurch, dass die obere und untere Begrenzung der Grundlastsstufe vorteilhafterweise aus einem glühbaren Material besteht, wird erreicht, dass zu jedem Zeitpunkt, auch wenn die Flamme lokal oder instationär erlöscht (typisches Phänomen turbulenter Flammen), das vorbeiströmende Gas erhitzt und erneut gezündet wird. Dies ermöglicht annähernd einen von Kohlenmonoxyd freien Betrieb, auch bei Grundlast.

Der Vorteil der erfindungsgemässen Ausgestaltung eines Brenners gemäss Fig. 3 liegt in der Gewährleistung der Optimierung der Flammenausbildung in allen Leistungsmodulationsbereichen und dadurch den Erhalt extrem kleiner Emissionen von Kohlenmonoxyd und Stickoxyden. Dadurch wird es aber auch möglich, einen Brenner mit einer erfindungsgemäss vorgeschlagenen Brenneroberfläche zu versehen und mit unterschiedlicher Leistung zu betreiben, ohne dass für die Gewährleistung optimaler Emissionswerte die Grösse der Brennkammer erheblich ist bzw., dass optimale Emissionswerte auch bei überdimensionierten Brennkammern möglich sind.

Für nicht kreisrunde Löcher ist mit dem aus der Lochfläche gebildeten Vergleichskreis-Durchmesser zu rechnen gemäss der Formel:${\text{D}}_{\text{äq}} \text{=} \sqrt{\frac{\text{4} {\text{A}}_{\text{2}}}{\text{II}}}$
- D_{äq} =: äquivalenter (Vergleichs-)Durchmesser
- A₂ =: Querschnittsfläche des Einzellochs

## Patentansprüche

1. Verfahren zum Reduzieren der Stickoxyde beim Verbrennen eines gasförmigen oder gasförmig/ flüssigen Brennstoffes bzw. Brennstoffgemisches an einer Brenndüse bzw. einem Brennerrohr mit Flammenbohrungen, wobei die entzündeten Fluidstrahlen derart zueinander beabstandet angeordnet sind, dass Umgebungsmedium, beinhaltend Abgase bzw. Rauchgase im Bereich der Flammenwurzel angesaugt wird, um die Temperatur der Flamme zu reduzieren, wobei wenigstens ein Teil der Flammenbohrungen in Form gleichseitiger Dreiecke angeordnet ist, der Durchmesser (D) der Flammenbohrungen in einem Wertebereich von 3-10mm liegt und das Verhältnis Abstand (a) der Bohrungen zueinander zum Bohrungsdurchmesser (D), d. h. das Verhältnis (a/D) in einem Bereich von 2 bis 4 liegt.

2. Verfahren nach Anspruch 1, **dadurch gekennzeichnet, dass** ein im wesentlichen zylinderförmiges Brennerrohr betrieben wird, mit in der Zylinderwandung angeordneten Flammenbohrungen.

3. Verfahren nach einem der Ansprüche 1 oder 2, **dadurch gekennzeichnet, dass** das Brennerrohr in Axialrichtung längsverschieblich betrieben wird.

4. Verfahren nach einem der Ansprüche 2 oder 3, **dadurch gekennzeichnet, dass** das Brennerrohr als Hauptbrenner betrieben wird und dass in bzw. am das zylindrische Brennerrohr abschliessenden Zylinderboden von diesem vorstehend konzentrisch ein weiteres Brennerrohr mit kleinerem Durchmesser betrieben wird zur Bildung einer sog. Grundlaststufe.

5. Verfahren nach einem der Ansprüche 2-4, **dadurch gekennzeichnet, dass** das Verhältnis (a/ D) der im weiteren Brennerrohr bzw. in der Grundlaststufe angeordneten Flammenbohrungen in demselben Wertebereich liegt, wie das Verhältnis (a/ D) der Hauptbrenneroberfläche bzw. der Oberfläche des Brennerrohres.

6. Verfahren nach einem der Ansprüche 2-5, **dadurch gekennzeichnet, dass** der Durchmesser (D) der Bohrungen im weiteren Brennerrohr bzw. der Grundlaststufe kleiner ist als derjenige der Bohrungen in der Hauptbrenneroberfläche.

7. Verfahren nach einem der Ansprüche 2-6, **dadurch gekennzeichnet, dass** das weitere Brennerrohr bzw. die Grundlaststufe zylindrisch ausgebildet ist mit einem frontseitigen Abschlussboden bzw. einer frontseitigen Begrenzung, welche radial über die Zylinderwandung vorstehend ausgebildet ist, mit einem Durchmesser in etwa entsprechend dem Durchmesser des Brennerrohres bzw. des Hauptbrenners, und dass an der freien Oberfläche des Zylinderbodens des Hauptbrenners bzw. Brennerrohres, diese Oberfläche überdeckend eine ringförmige Wandung angeordnet ist, wobei Abschlussboden und ringförmige Wandung vorzugsweise aus einem Material gefertigt sind, das bei Brennerbetrieb glüht, wie beispielsweise Stahlblech Keramik und dgl.

8. Verfahren nach einem der Ansprüche 1-7, **dadurch gekennzeichnet, dass** ursprünglich durch die Flammenbohrung gelangendes weitgehendst reines Brenngas/ Luftgemisch ab dem Bereich der Flammenwurzel mit weitgehendst Sauerstoff-freiem Medium vermischt wird.

9. Verfahren nach einem der Ansprüche 1-8, **dadurch gekennzeichnet, dass** das Brennerrohr zum Steuern der aktiven Brennerfläche in axialer Richtung in oder aus einem Brennraum gekennzeichnet, dass das Brennerrohr zum Steuern der aktiven Brennerfläche in axialer Richtung in oder aus einem Brennraum bzw. Heizraum bewegt wird, wobei bei Grundlast das Brennerrohr bis maximal zum Zylinderabschlussboden aus dem Brenn- bzw. Heizraum bewegt wird, und im somit kleinsten Leistungsbereich die Verbrennung der Brennstoffe nur mittels des frontseitig vorstehenden weiteren Brennerrohres bzw. der Grundlaststufe erfolgt.

10. Brenner für die Durchführung des Verfahrens nach einem der Ansprüche 1-9, wobei wenigstens ein Teil der Flammenbohrungen in Form gleichseitiger Dreiecke angeordnet ist, das Verhältnis Abstand (a) der Bohrungen zueinander zum Bohrungsdurchmesser (D), d. h. das Verhältnis (a/D) einen Wert in einem Bereich von 2- 4 aufweist, und der Durchmesser (D) der Flammenbohrungen in einem Wertebereich von 3-10 mm liegt.

11. Brenner nach Anspruch 10, **dadurch gekennzeichnet, dass** das Verhältnis 8 (a/ D) einen Wertebereich von 2,2-3,5 aufweist.

## Claims

1. Process for reducing nitrous oxides in combustion of a gaseous or gaseous/liquid fuel or fuel mixture at a burner nozzle or burner pipe with flame bores, where the ignited fluid jets are arranged spaced apart such that the surrounding medium containing waste gases or flue gases is extracted in the area of the flame root in order to reduce the flame temperature, where at least some of the flame bores are arranged in the form of equilateral triangles, the diameter (D) of the flame bores lies in the value range of 3 - 10 mm and the ratio of the bore spacing (a) to the bore diameter (D), i.e. ratio (a/D) lies in a range of 2 to 4.

2. Process according to claim 1, characterised that an essentially cylindrical burner pipe is operated with flame bores arranged in the cylinder wall.

3. Process according to any of claims 1 or 2, **characterised in that** the burner pipe is operated longitudinally mobile in the axial direction.

4. Process according to any of claims 2 or 3, **characterised in that** the burner pipe is operated as a main burner and that in or on the cylinder base closing the cylindrical burner pipe and projecting from this concentrically is operated a further burner pipe with smaller diameter to form a base load stage.

5. Process according to any of claims 2 to 4, **characterised in that** the ratio (a/D) of the flame bores arranged in further burner pipe or the base load stage lies in the same value range as the ratio (a/D) of the main burner surface or burner pipe surface.

6. Process according to any of claims 2 to 5, **characterised in that** the diameter (D) of the bores in the further burner pipe or base load stage is less than that of the bores in the main burner surface.

7. Process according to any of claims 2 to 6, **characterised in that** the further burner pipe or base load stage is formed cylindrical with a front closing base or front limitation which is formed projecting radially over the cylinder wall, with a diameter corresponding approximately to the diameter of the burner pipe or the main burner, and that at the free surface of the cylinder base of the main burner or burner pipe overlapping this surface is arranged a ring-like wall, where the closing base and ring-like wall are preferably made of a material which glows on burner operation, such as for example sheet steel, ceramic or similar.

8. Process according to any of claims 1 to 7, **characterised in that** largely pure fuel gas/air mixture originally passing through the flame bore from the area of the flame root is mixed with largely oxygen-free medium.

9. Process according to any of claims 1 to 8, **characterised in that** to control the active burner surface in the axial direction, the burner pipe is moved into or out of a burner chamber or heating chamber where on base load the burner pipe is moved maximum up to the cylinder closing base from the burner or heater chamber and thus in the lowest power range the combustion of the fuel takes place only by means of the front projecting further burner pipe or base load stage.

10. Burner for the performance of the process according to any of claims 1 to 9, where at least some of the flame bores are arranged in the form of equilateral triangles, the ratio of the bore spacing (a) to the bore diameter (D), i.e. the ratio (a/D) has a value in a range of 2 - 4, and the diameter (D) of the flame bores lies in a value range of 3 - 10 mm.

11. Burner according to claim 10, **characterised in that** the ratio 8 (a/D) has a value range of 2.2 - 3.5.

## Revendications

1. Procédé pour réduire les oxydes d'azote lors de la combustion d'un combustible ou mélange de combustibles gazeux ou gazeux/liquide au niveau d'un gicleur ou d'un brûleur tubulaire pourvu de perçages de flamme, étant précisé que les jets de fluide enflammés sont espacés les uns des autres de telle sorte qu'un agent environnant contenant des gaz de combustion ou des gaz brûlés est aspiré dans la zone de la base de la flamme afin de réduire la température de la flamme, et qu'une partie au moins des perçages de flamme sont disposés en forme de triangles équilatéraux, que le diamètre (D) des perçages de flamme est situé dans une plage de valeurs de 3-10 mm et que le rapport de l'écartement (a) desdits perçages sur leur diamètre (D), c'est-à-dire le rapport (a/D), est situé dans une plage de 2 à 4.

2. Procédé selon la revendication 1, **caractérisé en ce qu'**on utilise un brûleur tubulaire sensiblement cylindrique avec des perçages de flamme disposés dans la paroi cylindrique.

3. Procédé selon la revendication 1 ou 2, **caractérisé en ce que** le brûleur tubulaire est mobile longitudinalement dans le sens axial.

4. Procédé selon la revendication 2 ou 3, **caractérisé en ce que** le brûleur tubulaire fonctionne comme brûleur principal et **en ce que** dans ou sur le fond de cylindre qui ferme le brûleur tubulaire cylindrique, on utilise un autre brûleur tubulaire concentrique qui part dudit fond et qui présente un diamètre plus petit, pour former ce qu'on appelle un étage de charge de base.

5. Procédé selon l'une des revendications 2 à 4, **caractérisé en ce que** le rapport (a/D) des perçages de flamme disposés dans l'autre brûleur tubulaire ou étage de charge de base est situé dans la même plage de valeurs que le rapport (a/D) de la surface de brûleur principal ou du brûleur tubulaire.

6. Procédé selon l'une des revendications 2 à 5, **caractérisé en ce que** le diamètre (D) des perçages prévus dans l'autre brûleur tubulaire ou étage de charge de base est plus petit que celui des perçages prévus dans la surface de brûleur principal.

7. Procédé selon l'une des revendications 2 à 6, **caractérisé en ce que** l'autre brûleur tubulaire ou étage de charge de base a une forme cylindrique et comporte un fond de fermeture frontal ou une délimitation frontale qui dépasse radialement de la paroi cylindrique, avec un diamètre correspondant à peu près au diamètre du brûleur tubulaire ou du brûleur principal, et **en ce qu'**il est prévu sur la surface libre du fond de cylindre du brûleur principal ou du brûleur tubulaire une paroi annulaire qui couvre cette surface, le fond de fermeture et la paroi annulaire étant fabriqués de préférence à partir d'un matériau qui devient incandescent lors du fonctionnement du brûleur, comme par exemple de la tôle métallique, de la céramique, etc.

8. Procédé selon Tune des revendications 1 à 7, **caractérisé en ce que** le mélange gaz combustible / air en grande partie pur qui traverse initialement le perçage de flamme est mélangé à partir de la zone de la base de la flamme avec un produit en grande partie exempt d'oxygène.

9. Procédé selon l'une des revendications 1 à 8, **caractérisé en ce que** le brûleur tubulaire, pour commander la surface de brûleur active, est déplacé dans le sens axial pour entrer dans un espace de combustion ou de chauffe ou sortir de celui-ci, étant précisé qu'avec une charge de base, le brûleur tubulaire est sorti de l'espace de combustion ou de chauffe au maximum jusqu'au fond de fermeture du cylindre et que dans la zone de puissance ainsi minimale, la combustion des combustibles n'a lieu que grâce à l'autre brûleur tubulaire ou à l'étage de charge de base qui dépasse côté frontal.

10. Brûleur pour la mise en oeuvre du procédé selon l'une des revendications 1 à 9, étant précisé qu'une partie au moins des perçages de flamme sont disposés en forme de triangles équilatéraux, que le rapport de l'écartement (a) desdits perçages sur leur diamètre (D), c'est-à-dire le rapport (a/D), a une valeur située dans une plage de 2 à 4, et que le diamètre (D) des perçages de flamme est situé dans une plage de valeurs de 3-10 mm.

11. Brûleur selon la revendication 10, **caractérisé en ce que** le rapport (a/D) a une plage de valeurs de 2,2-3,5.
